# EUROPÄISCHE PATENTSCHRIFT

(11) **EP 2 206 845 B1**
(45) Veröffentlichungstag und Bekanntmachung des Hinweises auf die Patenterteilung: **27.04.2011**
(21) Anmeldenummer: 09150440.7
(22) Anmeldetag: 13.01.2009
(51) Int. Cl.: E04B 1/68

(54) **Fugenprofil**
Joint profile
Profil de joints

(43) Veröffentlichungstag der Anmeldung: 14.07.2010
(73) Patentinhaber: Schanz, Saskia, 98529 Suhl (DE)
(72) Erfinder: Schanz, Ernst, 98529 Suhl (DE)
(74) Vertreter: Engel, Christoph Klaus

(56) Entgegenhaltungen:
- NL-C- 36 271
- US-B1- 6 272 806

## Beschreibung

Die vorliegende Erfindung betrifft ein Fugenprofil, welches sich insbesondere zur Auffüllung oder zur Überbrückung von Fugen zwischen Bauwerksflächen eignet. Ein derartiges Fugenprofil besitzt zwei im Profilquerschnitt V-förmig angeordnete Einsetzschenkel, die beim Einbau in die Materialfuge einsekbar sind . An ihren innen liegenden Enden sind die Einsetzschenkel durch einen Bodensteg miteinander verbunden. An ihren außen liegenden Enden tragen die Einsetzschenkel jeweils einen Anschlussabschnitt, der gegenüber dem Einsetzschenkel in Richtung zur angrenzenden Bauwerksfläche abgewinkelt ist.

In Bauwerken werden zwischen Bauwerksflächen aus gleichartigen oder unterschiedlichen Materialien gezielt Fugen ausgebildet, beispielsweise um das temperaturabhängige Dehnungsverhalten auszugleichen. Fugenprofile dienen dem Schließen bzw. dem Überbrücken solcher Fugen, wobei je nach Anwendungssituation unterschiedliche Fugenbreiten und ggf. auch Höhendifferenzen zwischen benachbarten Bauwerksflächen ausgeglichen werden müssen. Im Fußbodenbereich sollen Fugenprofile dauerhaft elastisch sein, um eine sich ändernde Fugenbreite ausgleichen zu können. Gleichzeitig müssen die Fugenprofile hohen Druckkräften standhalten, da die Bauwerksflächen und die eingebauten Fugenprofile beispielsweise bei gewerblichen Bauwerken mit hohen Lasten überfahren werden.

Aus der DE 70 28 620 U ist ein Fugenprofil bekannt, welches in unterschiedlich breite Fugen eingesetzt werden kann. Dazu ist ein senkrecht in die Fuge eingreifender Steg vorgesehen, der zwei federnde, V-förmig verlaufende Schenkel an seinem unteren Ende aufweist. Am oberen Ende des Stegs ist eine ballige Abdeckfläche vorgesehen, die auf den angrenzenden Bauwerksflächen zur Auflage kommt. Die überbrückbare Fugenbreite ist durch die Dicke des einzusetzenden Steges und die Federelastizität der Einsetzschenkel beschränkt. Bei breiteren Fugen besteht außerdem die Gefahr, dass die Abdeckfläche in die Fuge hineingedrückt wird, wenn größere Lasten auf die Abdeckfläche wirken.

Die DE 200 09 717 U1 beschreibt ein Fugenprofil mit einem im Wesentlichen T-förmigen Querschnitt. Ein Halteabschnitt mit einer Aufnahmenut wird in eine hinsichtlich ihrer Breite möglichst angepassten Fuge eingesetzt und dort an eine Dichtung angeschlossen. Um unterschiedlich breite Fugen abzudichten, werden bei dieser Bauform verschiedene Dichtungen und Profile benötigt.

Aus der DE 296 20 180 U1 ist ein Fugenprofil für die Überbrückung von Baufugen bekannt, welches aus mehreren Teilen zusammengesetzt ist. Dabei ist ein flexibler Profilteil vorhanden, der mit mehreren Verbindungsprofilteilen zusammenwirkt, um Formschlussverbindungen herzustellen. Die Herstellung und der Einbau dieses mehrteiligen Fugenprofils sind aufwändig.

In der DE 10 2007 003 511 A1 sind zahlreiche Profilleisten aus Kunststoff beschrieben. In Fig. 114 dieser Druckschrift ist ein Dehnungsprofil dargestellt, bei welchem eine Verankerungsstruktur mit einer rauen Oberfläche mit zwei Metallprofilen zusammenwirkt. Diese Bauprofilleiste besitzt ein V-förmiges Mittelteil, durch welches das Profil an unterschiedliche Fugenbreiten angepasst werden kann. Auch bei dieser Bauform sind mehrere Teile erforderlich und der Einbau der Profilleiste ist zeitaufwändig und erfordert viel handwerkliches Geschick.

US6272806 B1 und NL 36271C offenbaren ebenfalls relevante Dokumente in Berich der Fugen profile.

Die Aufgabe der vorliegenden Erfindung besteht darin, ein verbessertes Fugenprofil bereitzustellen, welches einfach herzustellen ist und für unterschiedlichste Baufugen einsetzbar ist. Insbesondere soll es möglich sein, das Fugenprofil am Einsatzort mit minimalem Aufwand an die Breite und Ausführungsart der Fuge anzupassen. Es ist auch ein Ziel der Erfindung, ein Fugenprofil bereitzustellen, welches sowohl hohen Druckkräften standhält als auch die Herstellung dauerhaft elastischer Fugen gestattet.

Diese Aufgabe wird erfindungsgemäß durch ein Fugenprofil gelöst, welches jeweils in Längsrichtung der beiden V-förmig angeordneten Einsetzschenkel, der beiden Anschlussabschnitte und auch des Bodenstegs jeweils mindestens eine lang gestreckte Nut aufweist. Diese Nut wirkt als Gelenklinie und/oder Sollbruchlinie für die jeweilige Profilfläche.

Die Nut im Bodensteg gestattet es in einem weiten Bereich, den zwischen den V-förmigen Einsetzschenkeln eingeschlossenen Winkel zu variieren, um das Fugenprofil dadurch an verschiedene Fugenbreiten anzupassen. Der Einstellbereich des Fugenprofils, bezogen auf die Fugenbreite, reicht dadurch etwa von dem Doppelten der Dicke eines Einsetzschenkels bis zum Mehrfachen dieser Dicke, beispielsweise dem Fünf- bis Zehnfachen. Außerdem gestattet es die Nut im Bodensteg, das Fugenprofil ohne Werkzeug entlang dieser Nut in zwei gleiche Teile zu zerbrechen, wodurch das Fugenprofil auch als einseitiger Kantenabschluss oder im Bereich von T-förmigen Fugenkreuzungen verwendbar wird.

Die in Längsrichtung der Einsetzschenkel verlaufenden Nuten ermöglichen zum einen eine Abwinklung der Einsetzschenkel, wodurch das Fugenprofil in sich nach unten stark verjüngende Baufugen einsetzbar ist und gleichzeitig eine große Fugenbreite an der Oberfläche überbrücken kann. Zum anderen ist es möglich, den unteren Abschnitt des Fugenprofils entlang der in den Einsetzschenkeln verlaufenden Nuten ohne Zuhilfenahme von Werkzeugen abzutrennen, z.B. um das Fugenprofil in flaches Fugen einzusetzen. Schließlich gestatten es die in den Anschlussabschnitten verlaufenden Nuten, das Fugenprofil an unterschiedliche Niveaugestaltungen der Bauwerksflächen anzupassen und verschiedene Bodenbeläge leicht an das Fugenprofil anzuschließen.

Bevorzugte Ausführungsformen der Erfindung sind u. a. in den Unteransprüchen 2 bis 6 und 11 angegeben.

Bei einer bevorzugten Ausführungsform des Fugenprofils sind an einem oder beiden Einsetzschenkeln Begrenzungsstege angebracht, die in Längsrichtung im Wesentlichen parallel zu den Nuten verlaufen und in den freien Querschnitt zwischen den Einsetzschenkeln hineinragen. Diese Begrenzungsstege können einen Anschlag für zwischen den Einsetzschenkeln einzubringende Fugenmasse oder ein einzulegendes Fugenband bilden. Es ist auch möglich, mehrere Begrenzungsstege in unterschiedlichen Höhen am Einsetzschenkel vorzusehen. Eine abgewandelte Ausführungsform des Fugenprofils besitzt an einem oder an beiden Einsetzschenkeln mehrere in Längsrichtung verlaufende Nuten in unterschiedlichen Höhen. Dies erhöht die Variabilität des Fugenprofils weiter, da es beispielsweise leicht an verschiedene Fugentiefen angepasst werden kann.

Eine bevorzugte Ausführungsform zeichnet sich dadurch aus, dass die freien Längskanten der beiden Anschlussflächen keilförmig auslaufen. Dies erleichtert den Anschluss an entsprechende Bodenbelege und vermeidet Stoßkanten, die beim Überfahren des Fugenprofils zu unerwünschten Verschiebekräften auf das Fugenprofil führen würden.

Das erfindungsgemäße Fugenprofil ist vorzugsweise aus Kunststoff gefertigt. Für die Herstellung eignen sich Strangpressverfahren. Andere Materialien und Herstellungsmethoden sind ebenfalls denkbar. Beispielsweise kann das Fugenprofil aus Leichtmetall gefertigt werden.

Weitere Vorteile, Einzelheiten und Weiterbildungen ergeben sich aus der nachfolgenden Beschreibung einer bevorzugten Ausführungsform des Fugenprofils, unter Bezugnahme auf die Zeichnung. Es zeigen:
- Fig. 1:: eine perspektivische Ansicht eines erfindungsgemäßen Fugenprofils,
- Fig. 2:: eine Querschnittsansicht des Fugenprofils.

Fig. 1 zeigt ein erfindungsgemäßes Fugenprofil in einer perspektivischen Darstellung. Das Fugenprofil erstreckt sich in einer Längsrichtung und wird beispielsweise in Längen von 1, 2 oder 3 m hergestellt.
Fig. 2 zeigt das Fugenprofil in einer vergrößerten Querschnittsansicht, aus welcher die Einzelheiten des Profils besser ersichtlich sind. Das Fugenprofil besitzt zwei gegenüberliegende Einsetzschenkel 1, die den V-förmigen Abschnitt des Fugenprofils bilden, der beim Einbau in eine Bauwerksfuge eingesetzt wird. An ihrem innen liegenden Ende sind die beiden Einsetzschenkel 1 durch einen Bodensteg 2 verbunden. Am außen liegenden Ende trägt jeder Einsetzschenkel 1 eine Anschlussfläche 3, die gegenüber dem Einsetzschenkel in Richtung der Bauwerksfläche abgewinkelt ist. Im eingebauten Zustand kommen die Unterseiten der Anschlussflächen 3 zumindest abschnittsweise auf den angrenzenden Bauwerksflächen zur Auflage, sodass sie im Wesentlichen in einer Ebene liegen.

An den zu den Bauwerksflächen bzw. Fugenwänden gerichteten Seiten der Einsetzschenkel verlaufen in Längsrichtung jeweils erste Nuten 4, die zum Beispiel V-förmig, keilförmig oder mit rechteckigem Querschnitt ausgebildet sind. Die ersten Nuten 4 gestatten es, die oberhalb und unterhalb der Nuten liegenden Abschnitte der Einsetzschenkel zueinander abzuwinkein, beispielsweise um das Fugenprofil an sich stark nach unten verjüngende Fugenquerschnitte anzupassen. Die beiden Einsetzschenkel 1 können dabei unabhängig voneinander verformt werden. Ebenso ist es möglich, den unteren Abschnitt der Einsetzschenkel, einschließlich des Bodenstegs 2, vollständig von den oberen Abschnitten der Einsetzschenkel zu trennen, indem dieser Abschnitt abgebrochen wird. Werkzeug ist dafür nicht erforderlich, wenn die Nuten tief genug in das Material der Einsetzschenkel eingearbeitet sind. Beim Einbau des Fugenprofils kann dieses somit sehr einfach an die zu schließende Bauwerksfuge angepasst werden.

Bei dem in den Fig. 1 und 2 dargestellten Beispiel verlaufen die ersten Nuten 4 etwa im Abstand von 1/3 der gesamten Quererstreckung der Einsetzschenkel 1 vom Bodensteg entfernt. Hin abgewandelten Ausführungsformen können die ersten Nuten 4 in einer anderen Höhe angebracht werden oder es sind mehrere Nuten in jedem Einsetzschenkel vorgesehen.

Eine zweite Nut 5 erstreckt sich in Längsrichtung im Bodensteg 2. Zunächst wirkt diese vorzugsweise V-förmig gestaltete zweite Nut 5 als Gelenk, sodass der freie Querschnitt zwischen dem Einsetzschenkeln 1 sehr leicht an die Breite der Bauwerksfuge angepasst werden kann. Die zweite Nut 5 kann jedoch auch als Sollbruchstelle dienen, um die beiden Einsetzschenkel 1 voneinander zu trennen. Die Profilhälften können dann als Randabschluss oder im Bereich von Fugenkreuzungen vorteilhaft eingesetzt werden.

In den beiden Anschlussflächen 3 verlaufen in Längsrichtung dritte Nuten 6, die z.B. keilförmig ausgestaltet sind. Die dritten Nuten 6 stellen eine Oberflächenprofilierung bereit, durch welche die Griffigkeit der Anschlussflächen 3 erhöht wird. Entlang der dritten Nuten 6 kann der nach außen zeigende Abschnitt der Anschlussflächen 3 abgebrochen werden, um die Anschlussfläche in ihrer Breite zu verringern und eine im Wesentlichen senkrecht zur Anschlussfläche stehende Abschlusskante bereitzustellen, die beispielsweise den Übergang zu einem wenige Millimeter dicken Bodenbelag bilden kann. Alternativ dazu kann eine keilförmig auslaufende freie Längskante 7 den stoßfreien Anschluss an andere Bodenbeläge ermöglichen.

Es ist vorteilhaft, wenn der Winkel α zwischen dem Einsetzschenkel 1 und der Anschlussfläche 3 spitzwinklig ausgeführt ist, beispielsweise im Bereich zwischen 80° und 89°. Dadurch ist sichergestellt, dass die Anschlussflächen 3 mit ihren außen liegenden Längskanten sicher auf den Bauwerksflächen aufliegen und keine Spalten zur Bauwerksfläche verbleiben. Die dem Profilmaterial immanente Elastizität gestattet eine geringe Verformung im Übergangsbereich zwischen Anschlussfläche und Einsetzschenkel, sodass die Anschlussfläche nahezu plan auf die Bauwerksfläche aufgelegt und dort beispielsweise verklebt werden kann. Für eine besonders einfache Montage kann auf der Unterseite der Anschlussflächen ein Klebematerial appliziert sein, beispielsweise in Form eines doppelseitig klebenden Klebebandes.

An den Innenseiten der Einsetzschenkel 1 sind bei der dargestellten Ausführungsform jeweils in Längsrichtung verlaufende Begrenzungsstäbe 8 angebracht, beispielsweise oberhalb der ersten Nuten 4. Die Begrenzungsstäbe 8 dienen beispielsweise der Halterung eines eingelegten Fugenbandes 9. Das Fugengband 9 wird in den freien Querschnitt zwischen den Einsetzschenkeln 1 eingebracht, bevor oder nachdem das Fugenprofil in die Bauwerksfuge eingesetzt wurde. Anschließend kann der verbleibende obere freie Bereich zwischen den beiden Einsetzschenkeln mit einer elastischen Fugenmasse 10 aufgefüllt werden. Um einen sauberen Übergang zwischen der Fugenmasse 10 und der Anschlussfläche 3 zu erreichen, ist der Übergangsbereich zwischen dem Einsetzschenkel 1 und der Anschlussfläche 3 durch einen konvex gewölbten Abschnitt 11 gebildet.

Der Fachmann wird erkennen, dass die mehreren Nuten in den Profilflächen, die als Gelenk oder Sollbruchstelle wirken, die vielfältige Anpassung des Fugenprofils an die jeweilige Einbausituation ermöglichen.

### Bezugszeichenliste

- 01 -: Einsetzschenkel
- 02 -: Bodensteg
- 03 -: Anschlussflächen
- 04 -: erste Nuten
- 05 -: zweite Nut
- 06 -: dritte Nuten
- 07 -: keilförmige Längskante
- 08 -: Begrenzungsstege
- 09 -: Fugenband
- 10 -: Fugenmasse
- 11 -: konvexer Übergang
- α -: Winkel zwischen Einsetzschenkel und Anschlussfläche

## Patentansprüche

1. Fugenprofil zur Auffüllung oder Überbrückung von Materialfugen zwischen Bauwerksflächen mit zwei im Profilquerschnitt V-förmig angeordneten Einsetzschenkeln (1), die beim Einbau in die Materialfuge einsetabar sind, an ihren innen liegenden Enden durch einen Bodensteg (2) miteinander verbunden sind und an ihren außen liegenden Enden jeweils einen in Richtung der angrenzenden Bauwerksfläche abgewinkelten Anschlussabschnitt (3) tragen, **dadurch gekennzeichnet, dass** in Längsrichtung des Fugenprofils in beiden Einsetzschenkeln (1), beiden Anschlussabschnitten (3) und dem Bodensteg (2) jeweils mindestens eine langgestreckte Nut (4, 6, 5) verläuft, welche als Gelenklinie und/oder Sollbruchlinie für die jeweilige Profilfläche wirkt.

2. Fugenprofil nach Anspruch 1, **dadurch gekennzeichnet, dass** die Nut (5) im Bodensteg (2) etwa mittig zwischen den Einsetzschenkeln (1) verläuft.

3. Fugenprofil nach Anspruch 1 oder 2, **dadurch gekennzeichnet, dass** die Nuten (4) in den Einsetzschenkeln (1) zwischen einer gedachten Mittellinie des Einsetzschenkels (1) in seiner Längsrichtung und dem zum Bodensteg (2) gerichteten Ende des Einsetzschenkels (1) verlaufen.

4. Fugenprofil nach Anspruch 3, **dadurch gekennzeichnet, dass** die Nuten (4) in den beiden Einsetzschenkeln (1) im Querschnitt des Fugenprofils gegenüberliegend angeordnet sind.

5. Fugenprofil nach einem der Ansprüche 1 bis 4, **dadurch gekennzeichnet, dass** die Nuten (4, 5) in den Einsetzschenkeln (1) und im Bodensteg (2) in Richtung zu den angrenzenden Bauwerksflächen geöffnet sind.

6. Fugenprofil nach einem der Ansprüche 1 bis 5, **dadurch gekennzeichnet, dass** die Nuten (6) in den Anschlussabschnitten (3) in der von den angrenzenden Bauwerksflächen abgewandten Richtung geöffnet sind.

7. Fugenprofil nach einem der Ansprüche 1 bis 6, **dadurch gekennzeichnet, dass** die Nuten (4, 5, 6) einen V-förmigen oder keilförmigen Querschnitt besitzen.

8. Fugenprofil nach einem der Ansprüche 1 bis 7, **dadurch gekennzeichnet, dass** an mindestens einem der Einsetzschenkel (1) im Wesentlichen parallel zu den Nuten (4) ein Begrenzungssteg (8) verläuft, der in den freien Querschnitt zwischen den sich gegenüberliegenden Einsetzschenkeln (1) hineinragt.

9. Fugenprofil nach einem der Ansprüche 1 bis 8, **dadurch gekennzeichnet, dass** die freien Längskanten (7) der Anschlussflächen (3) keilförmig auslaufen.

10. Fugenprofil nach einem der Ansprüche 1 bis 9, **dadurch gekennzeichnet, dass** der zwischen der Anschlussfläche (3) und dem sie tragenden Einsetzschenkel (1) eingeschlossene Winkel kleiner als 90° ist.

11. Fugenprofil nach einem der Ansprüche 1 bis 10, **dadurch gekennzeichnet, dass** die zum freien Querschnitt zwischen den Einsetzschenkeln (1) gerichtete Übergangsfläche zwischen Einsetzschenkel (1) und Anschlussfläche (3) konvex geformt ist.

12. Fugenprofil nach einem der Ansprüche 1 bis 11, **dadurch gekennzeichnet, dass** an der der Bauwerksfläche zugewandten Seite der Anschlussflächen (3) ein Klebematerial appliziert ist.

13. Fugenprofil nach einem der Ansprüche 1 bis 12, **dadurch gekennzeichnet, dass** es aus Kunststoff besteht.

14. Fugenprofil nach einem der Ansprüche 1 bis 13, **dadurch gekennzeichnet, dass** in den freien Querschnitt zwischen den sich gegenüberliegenden Einsetzscherikeln (1) eine elastische Fugenmasse (10) oder ein Fugenband (9) eingebracht worden ist oder einbringbar ist.

## Claims

1. A joint profile for filling or bridging material joints between building surfaces, the joint profile having two insertion brackets (1) which are arranged in a V-shaped profile cross-section, which can be inserted during installation into the material joint, are connected to each other at their inner ends by a bottom web (2) and carry on each of their outer ends one connection section (3) angled in the direction of the adjacent building surface, **characterized in that** in both insertion brackets (1), both connection sections (3) and the bottom web (2) in each case at least one longitudinal groove (4, 6, 5) runs in the longitudinal direction of the joint profile, which groove acts as hinge line and/or predetermined breaking line for the respective profile surface.

2. The joint profile according to claim 1, **characterized in that** the groove (5) in the bottom web (2) runs approximately centrally between the insertion brackets (1).

3. The joint profile according to claim 1 or claim 2, **characterized in that** the grooves (4) in the insertion brackets (1) run between an imaginary center line of the insertion bracket (1) in the longitudinal direction of the same and the insertion bracket's (1) end directed towards the bottom web (2).

4. The joint profile according to claim 3, **characterized in that** the grooves (4) in the two insertion brackets (1) are arranged opposite each other in the cross-section of the joint profile.

5. The joint profile according to any one of the claims 1 to 4, **characterized in that** the grooves (4, 5) in the insertion brackets (1) and in the bottom web (2) are open towards the adjacent building surfaces.

6. The joint profile according to any one of the claims 1 to 5, **characterized in that** the grooves (6) in the connection sections (3) are open in the direction facing away from the adjacent building surfaces.

7. The joint profile according to any one of the claims 1 to 6, **characterized in that** the grooves (4, 5, 6) have a V-shaped or wedge-shaped cross-section.

8. The joint profile according to any one of the claim 1 to 7, **characterized in that** on at least one of the insertion brackets (1), a boundary web (8) runs substantially parallel to the grooves (4), which boundary web projects into the free cross-section between the opposing insertion brackets (1).

9. The joint profile according to any one of the claims 1 to 8, **characterized in that** the free longitudinal edges (7) of the connection surfaces (3) have wedge-shaped ends.

10. The joint profile according to any one of the claims 1 to 9, **characterized in that** the angle enclosed between the connection surface (3) and the insertion bracket (1) carrying the latter is smaller than 90°.

11. The joint profile according to any one of the claims 1 to 10, **characterized in that** the transition surface between insertion bracket (1) and connection surface (3), which transition surface is directed towards the free cross-section between the insertion brackets (1), is formed convexly.

12. The joint profile according to any one of the claims 1 to 11, **characterized in that** an adhesive material is applied on the side of the connection surfaces (3) which faces the building surface.

13. The joint profile according to any one of the claims 1 to 12, **characterized in that** the same consists of plastic.

14. The joint profile according to any one of the claims 1 to 13, **characterized in that** in the free cross-section between opposing insertion brackets (1), an elastic joint compound (10) or a joint tape (9) is inserted or can be inserted.

## Revendications

1. Profil de joint destiné à remplir ou à franchir des joints de matériau entre des surfaces d'édifice comprenant deux branches d'insertion (1) disposées en V dans la section de profil, qui peuvent être insérées lors du montage dans le joint de matériau, sont reliées l'une à l'autre sur leurs extrémités disposées à l'intérieur par une nervure de sol (2) et portent sur leurs extrémités situées à l'extérieur à chaque fois une partie de raccordement (3) coudée en direction de la surface d'édifice contiguë, **caractérisé en ce qu'**à chaque fois au moins une rainure (4, 6, 5) étirée en longueur, qui agit comme ligne d'articulation et/ou ligne de rupture théorique pour la surface de profil respective, est agencée dans le sens longitudinal du profil de joint dans les deux branches d'insertion (1), deux parties de raccordement (3) et la nervure de sol (2).

2. Profil de joint selon la revendication 1, **caractérisé en ce que** la rainure (5) est agencée dans la nervure de sol (2) à peu près au centre entre les branches d'insertion (1).

3. Profil de joint selon la revendication 1 ou 2, **caractérisé en ce que** les rainures (4) sont agencées dans les branches d'insertion (1) entre une ligne médiane imaginaire de la branche d'insertion (1) dans son sens longitudinal et l'extrémité, dirigée vers la nervure de sol (2), de la branche d'insertion (1).

4. Profil de joint selon la revendication 3, **caractérisé en ce que** les rainures (4) sont disposées les unes en face des autres dans les deux branches d'insertion (1) dans la section du profil de joint.

5. Profil de joint selon l'une quelconque des revendications 1 à 4, **caractérisé en ce que** les rainures (4, 5) dans les branches d'insertion (1) et dans la nervure de sol (2) sont ouvertes en direction des surfaces d'édifice contiguës.

6. Profil de joint selon l'une quelconque des revendications 1 à 5, **caractérisé en ce que** les rainures (6) dans les parties de raccordement (3) sont ouvertes dans la direction opposée aux surfaces d'édifice contiguës.

7. Profil de joint selon l'une quelconque des revendications 1 à 6, **caractérisé en ce que** les rainures (4, 5, 6) présentent une section en V ou une section en forme de clavette.

8. Profil de joint selon l'une quelconque des revendications 1 à 7, **caractérisé en ce qu'**une nervure de délimitation (8), qui dépasse à l'intérieur de la section libre entre les branches d'insertion (1) se faisant face, est agencée sur au moins l'une des branches d'insertion (1) sensiblement parallèlement aux rainures (4).

9. Profil de joint selon l'une quelconque des revendications 1 à 8, **caractérisé en ce que** les arêtes longitudinales (7) libres des surfaces de raccordement (3) se terminent en forme de clavette.

10. Profil de joint selon l'une quelconque des revendications 1 à 9, **caractérisé en ce qu'**un angle formé entre la surface de raccordement (3) et la branche d'insertion (1) qui la porte est inférieur à 90°.

11. Profil de joint selon l'une quelconque des revendications 1 à 10, **caractérisé en ce que** la surface de transition dirigée vers la section libre entre les branches d'insertion (1) est formée de façon convexe entre la branche d'insertion (1) et la surface de raccordement (3).

12. Profil de joint selon l'une quelconque des revendications 1 à 11, **caractérisé en ce qu'**un matériau adhésif est appliqué sur le côté, tourné vers la surface d'édifice, des surfaces de raccordement (3).

13. Profil de joint selon l'une quelconque des revendications 1 à 12, **caractérisé en ce qu'**il est à base de plastique.

14. Profil de joint selon l'une quelconque des revendications 1 à 13, **caractérisé en ce qu'**une masse de joint (10) élastique ou une bande de joint (9) a été introduite ou peut être introduite dans la section libre entre les branches d'insertion (1) se faisant face.
